# FASCICULE DE BREVET EUROPEEN

(11) **EP 0 131 499 B1**
(45) Date de publication et mention de la délivrance du brevet: **10.12.1986**
(21) Numéro de dépôt: 84401286.4
(22) Date de dépôt: 21.06.1984
(51) Int. Cl.: E21B 43/243, E21B 36/00, C10J 5/00

(54) **Procédé d'oxydation de couches sédimentaires souterraines contenant des matières hydrocarbonées**
Verfahren zur Oxydation von kohlenwasserstoffhaltigen untertägigen sedimentären Lagerstätten
Method for the oxidation of hydrocarbonaceous subterranean sedimentary formations

(30) Priorité: 30.06.1983 FR 8310829
(43) Date de publication de la demande: 16.01.1985
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Lefranc, Gérard, F-78000 Versailles (FR)
(74) Mandataire: Leclercq, Maurice

## Description

La présente invention concerne un procédé d'oxydation de couches sédimentaires souterraines contenant des matières hydrocarbonées selon lequel on injecte, dans une première étape un gaz inerte ou peu oxydant et dans une seconde étape un gaz contenant de l'oxygène, dans au moins un puits d'injection partant de la surface et débouchant dans ladite couche souterraine de façon à provoquer l'oxydation partielle ou totale desdites matières hydrocarbonnées et l'écoulement de celles-ci à l'état de fluides vers au moins un puits de production situé à distance dudit puits d'injection et débouchant également dans ladite couche souterraine, ledit puits d'injection étant constituté d'un premier tube central, d'un deuxième tube concentrique au premier définissant un premier espace annulaire et d'un cuvelage concentrique audit deuxième tube définissant un deuxième espace annulaire et s'étendant plus en profondeur dans la couche souterraine que lesdits premier et deuxième tubes.

Il existe différentes méthodes pour oxyder les couches sédimentaires souterraines contenant des matières hydrocarbonées parmi lesquelles les méthodes dites «thermiques» qui consistent à oxyder les couches souterraines à l'aide d'un gaz oxydant, d'air, d'air enrichi en oxygène ou d'oxygène pur. Selon ces méthodes, l'oxydation des couches hydrocarbonnées est:
- soit partielle (gazéification du charbon) faisant intervenir des réactions du type:
- soit totale (récupération assistée du pétrole par combustion in situ).

La plupart des installations de mise en oeuvre des méthodes utilisées actuellement comportent un puits d'injection débouchant dans la couche souterraine hydrocarbonée et au moins un puits de production situé à une certaine distance du puits d'injection. Le puits d'injection comprend un tube central dit «tubing» dans lequel on injecte le gaz contenant de l'oxygène et un tube concentrique audit tubing dans lequel on injecte, par exemple, de l'eau dite eau de réaction. Ceci entraîne soit une modification de la viscosité des matières hydrocarbonées contenues dans la couche souterraine (cas du pétrole), soit leur oxydation partielle (cas du charbon), cequi, dans les deux cas, favorise l'écoulement desdites matières hydrocarbonées vers le ou les puits de production.

Il est connu de FR-A-1 080 040 de faciliter l'extraction du pétrole des gisements souterrains en maintenant une pression constante dans lesdits gisements. Pour cela, on injecte un gaz inerte pour éliminer le gaz naturel, puis de l'air comprimé de manière à réaliser une combustion dans le sous-sol.

L'un des problèmes essentiels rencontrés dans ces méthodes d'oxydation des couches souterraines de matières hydrocarbonées provient du fait que les pressions d'injection du gaz oxydant et de l'eau dans le puits d'injection sont le plus souvent très élevées du fait, soit de la valeur de la pression hydrostatique de fond, soit de la volonté de travailler à haute pression. Ainsi, les pressions d'injection des produits peuvent atteindre des valeurs telles que les cinétiques d'oxydation sont accélérées au point de pouvoir rendre les réactions explosives. C'est pourquoi, dans un but de sécurité, on cherche à limiter le plus possible ces risques d'explosion lors de la mise en oeuvre de ces procédés.

Parmi les procédés d'oxydation de couches souterraines selon lesquels on cherche à limiter les risques d'explosion, on peut citer le procédé décrit dans EP-A-0 057 641 selon lequel le tube central d'injection du gaz oxydant comporte à son extrémité inférieure un ajutage dont les dimensions sont calculées de façon à ce que la vitesse d'arrivée dudit gaz oxydant soit telle que, s'il se produit une explosion au fond du puits d'injection, il n'y ait pas retour de flamme. On peut également citer le procédé décrit dans EP-A-0 075 515 qui consiste à injecter de l'oxygène dans un conduit séparé et éloigné d'une certaine distance du conduit d'injection d'air ou d'eau.

Linvention a pour objet un procédé d'oxydation de couches souterraines hydrocarbonées du type énoncé dans le préambule de la revendication 1 qui permet également de résoudre ce problème de sécurité et présente l'avantage d'être d'une mise en oeuvre simple.

Le procédé selon l'invention est caractérisée en ce que lesdits premier et deuxième tubes 4, 5 débouchent dans la partie inférieure dudit cuvelage après avoir traversé un joint annulaire d'étanchéité placé entre le deuxième tube et le cuvelage, une circulation d'eau froide étant établie dans le deuxième espace annulaire au cours de l'étape d'injection d'oxygène, en ce que, au cours de la première étape, on injecte le gaz inerte ou peu oxydant dans le premiertube central, en ce que, au cours de la seconde étape on injecte dans ledit tube central un gaz oxydant et on augmente progressivement la concentration en oxygène dudit gaz oxydant, et on injecte dans le premier espace annulaire de l'eau de réaction, les fluides de réaction injectés pénétrant dans la couche souterraine par des perforations régulièrement réparties, ménagées dans la paroi latérale de la partie inférieure du cuvelage, et en ce que au cours de la seconde étape, on contrôle la pression là où la réaction a lieu dans lesdites couches sédimentaires souterraines afin de détecter un danger d'explosion, l'injection des fluides de réaction étant immédiatement arrêtée lorsqu'une variation de pression correspondant à un tel danger d'explosion à été décelée et on injecte à la place, dans l'espace annulaire un fluide de sécurité choisi parmi l'azote, l'anhydride carbonique et l'eau de noyage, la séquence d'injection des fluides selon les deux étapes ci-dessus étant reprise, après contrôle de l'incident.

Selon une caractéristique de l'invention, au cours de la deuxième étape, dans un premier stade, on augmente la concentration en oxygène du gaz injecté dans le tube central dans une proportion d'environ 1 % à environ 30% d'oxygène, et dans un deuxième stade, on augmente la concentration en oxygène dudit gaz jusqu'à une proportion maximum comprise entre 75% et 99,5%.

Les avantages et caractéristiques de l'invention seront mieux compris à la lecture de la description qui suit en référence à la figure jointe qui représente un mode de réalisation d'un puits d'injection permettant la mise en oeuvre du procédé objet de l'invention.

Un puits d'injection 1 part de la surface libre 2 du terrain concerné et débouche dans la couche souterraine 3 contenant des matières hydrocarbonées. Le puits 1 comprend un tube central 4, un deuxième tube 5 concentrique au tube 4 et un cuvelage 6 concentrique au tube 5. Le tube 5 définit avec le tube 4 un premier espace annulaire 7, et le cuvelage 6 définit avec le tube 5 un deuxième espace annulaire 8. Le cuvelage 6 s'étend plus en profondeur dans la couche souterraine 3 que les tubes 4 et 5. Les tubes 4 et 5 débouchent dans l'extrémité inférieure du cuvelage 6 après avoir traversé un joint annulaire d'étanchéité 9 dit «packer». La paroi latérale de la partie inférieure du cuvelage 6 qui est dans la couche souterraine 3 est munie de perforations 10 régulièrement réparties. Des moyens d'injection, de régulation et de maintenance, dits «arbre de Noël», placés à la surface 2 sont symbolisés en 11. Le tube central 4 est un tube bobiné déroulé à partir d'une bobine 12 fixée en surface sur un dispositif approprié (non représenté sur la figure); le tube 4 peut également être constitué par des éléments tubulaires vissés les uns au autres. Toutefois, on préfère utiliser un tube bobiné déroulé qui présente l'avantage de pouvoir être installé et retiré rapidement. Ce tube 4 est, de préférence, en métal inoxydable ou réfractaire.

La mise en oeuvre du procédé de l'invention est la suivante.

On injecte tout d'abord, dans le tube 4, un gaz inerte ou peu oxydant de façon à purger le fond du puits, ce qui permet, lors de l'étape suivante, de démarrer l'oxydation dans une zone où les risques d'explosion sont minimes.

Une fois cette première étape du purge terminée, on injecte dans le tube 4 un gaz contenant de l'oxygène et on augmente progressivement la concentration en oxygène dudit gaz jusqu'à une proportion maximum comprise entre 75% et 99,5%. Simultanément, on injecte de l'eau de réaction dans l'espace annulaire 7; par «eau de réaction», on entend de l'eau sous forme, soit de liquide, soit de vapeur, soit de mousse. De plus, on établit une circulation d'eau froide dans l'espace annulaire 8 de façon à éviter un échauffement trop important du «packer» 9 (en effet, le packer, qui est constitué d'éléments hydrocarbonés, type caoutchouc, ne supporte pas des températures trop élevées). Cette circulation d'eau de refroidissement peut de façon avantageuse être mise en place dans l'espace annulaire 8 grâce à un dispositif classique (non représenté sur la figure) du type «Coiled Tubing» (tube bobiné déroulé) ou «Snubbing» (éléments tubulaires vissés).

Grâce à un système de détection approprié (non représenté sur la figure) placé en surface, si l'on décèle une variation de pression correspondant à un danger d'explosion, on arrête immédiatement l'injection des fluides de réaction et on injecte à la place, dans l'espace annulaire 7, un fluide de sécurité tel que de l'azote, de l'anhydride carbonique ou de l'eau de noyage. Après contrôle de l'incident, on reprend la séquence d'injection à zéro.

A titre d'exemple, la première étape de purge dure environ quelques jours, le premier stade de la deuxième étape d'oxydation (concentration en oxygène du gaz injecté dans le tube 4 augmentant d'environ 1 % à environ 30%) est d'environ 15 jours et la durée du deuxième stade de cette deuxième étape (augmentation de la concentration en oxygène du gaz injecté dans le tube 4 pouvant aller jusqu'à environ 99,5%) est d'environ 350 jours à 700 jours. En cas d'incident, l'injection d'un fluide de sécurité dans l'espace annulaire 7 est d'environ 1 heure.

Toujours, à titre d'exemple, on signale que le débit d'injection du gaz oxydant dans le tube 4 peut aller de 1000 à 10000 m³/h et que le débit d'injection de l'eau de réaction dans l'espace annulaire 7 peut être de 10 litres par m³ de gaz oxydant injecté dans le tube 4.

Ainsi, le procédé conforme à l'invention permet d'évitertout risque d'explosion lors de l'oxydation de couches souterraines contenant des matières hydrocarbonées, d'une part grâce à la première étape de purge, d'autre part grâce à la possibilité de contrôle des réaction par injection d'un fluide de sécurité en cas d'incident.

## Revendications

1. Procédé d'oxydation de couches sédimentaires souterraines (3) contenant des matières hydrocarbonées selon lequel on injecte, dans une première étape un gaz inerte ou peu oxydant et dans une seconde étape un gaz contenant de l'oxygène, dans au moins un puits d'injection (1) partant de la surface (2) et débouchant dans ladite couche souterraine (3) de façon à provoquer l'oxydation partielle ou totale desdites matières hydrocarbonées et l'écoulement de celles-ci à l'état de fluides vers au moins un puits de production situé à distance dudit puits d'injection (1) et débouchant également dans ladite couche souterraine, ledit puits d'injection (1) étant constitué d'un premier tube central (4), d'un deuxième tube (5) concentrique au premier définissant un premier espace annulaire (7) et d'un cuvelage (6) concentrique audit deuxième tube (5) définissant un deuxième espace annulaire (8) et s'étendant plus en profondeur dans la couche souterraine (3) que lesdits premier et deuxième tubes, caractérisé en ce que lesdits premier et deuxième tubes (4 et 5) débouchent dans la partie inférieure dudit cuvelage (6) après avoir traversé un joint annulaire d'étanchéité (9) placé entre le deuxième tube (5) et le cuvelage (6), une circulation d'eau froide étant établie dans le deuxième espace annulaire (8) au cours de l'étape d'injection d'oxygène, en ce que, au cours de la première étape, on injecte le gaz inerte ou peu oxydant dans le premier tube central (4), en ce que, au cours de la seconde étape on injecte dans ledit tube central (4) un gaz oxydant et on augmente progressivement la concentration en oxygène dudit gaz oxydant, et on injecte dans le premier espace annulaire (7) de l'eau de réaction, les fluides de réaction injectés pénétrant dans la couche souterraine (3) par des perforations (10) régulièrement réparties, ménagées dans la paroi latérale de la partie inférieure du cuvelage (6), et en ce que au cours de la seconde étape, on contrôle la pression là où la réaction a lieu dans lesdites couches sédimentaires souterraines (3) afin de détecter un danger d'explosion, l'injection des fluides de réaction étant immédiatement arrêtée lorsqu'une variation de pression correspondant à un tel danger d'explosion a été décelée et on injecte à la place, dans l'espace annulaire (7) un fluide de sécurité choisi parmi l'azote, l'anhydride carbonique et l'eau de noyage, la séquence d'injection des fluides selon les deux étapes ci-dessus étant reprise, après contrôle de l'incident.

2. Procédé selon la revendication 1, caractérisé en ce que, au cours de la deuxième étape, dans un premier stade, on augmente la concentration en oxygène du gaz injecté dans le tube central (4) dans une proportion d'environ 1 % à environ 30%, et dans un deuxième stade, on augmente la concentration en oxygène dudit gaz jusqu'à une proportion maximum comprise entre 75% et 99,5%.

3. Procédé selon l'une des revendications 1 ou 2, caractérisé en ce que la durée de la première étape est de quelques jours, la durée du premier stade de la deuxième étape est d'environ 15 jours et la durée du deuxième stade de ladite deuxième étape est d'environ 350 jours à 700 jours.

4. Procédé selon l'une des revendications 1 à 3, caractérisé en ce que la durée d'injection d'un fluide de sécurité dans le premier espace annulaire (7) est d'environ une heure.

5. Procédé selon l'une des revendications 1 à 4, caractérisé en ce qu'on injecte le gaz oxydant dans le tube central à un débit de 100 à 10000 m³/heure.

6. Procédé selon l'une des revendications 1 à 5, caractérisé en ce qu'on injecte l'eau dans le premier espace annulaire (7) à un débit de 10 litres/m³ de gaz oxydant injecté dans le tube central (4).

## Patentansprüche

1. Verfahren zur Oxidation von sedimentären untertägigen Lagerstätten (3), die kohlenwasserstoffhaltige Materialien enthalten, bei dem man in wenigstens einen Injektionsschacht (1), der von der Oberfläche (2) kommt und in die untertägige Lagerstätte (3) mündet, in einer ersten Stufe ein inertes oder wenig oxidierendes Gas und in einer zweiten Stufe ein sauerstoffhaltiges Gas derart einspritzt, dass man die teilweise oder vollständige Oxidation dieser kohlenwasserstoffhaitigen Materialien und das Abfliessen derselben in fliessfähigem Zustand zu wenigstens einem Produktionsschacht, der im Abstand von dem Injektionsschacht (1) angeordnet ist und auch in die untertägige Lagerstätte mündet, hervorruft, wobei der Injektionsschacht (1) aus einem ersten mittigen Rohr (4), einem zu dem ersten konzentrischen zweiten Rohr (5), das einen ersten Ringraum (7) begrent, und einem zu dem zweiten Rohr (5) konzentrischen Schachtrohr (6), das einen zweiten Ringraum (8) begrenzt und sich tiefer in die untertägige Schicht (3) als das erste und das zweite Rohr erstreckt, besteht, dadurch gekennzeichnet, dass das erste Rohr und das zweite Rohr (4 und 5) in den unteren Teil des Schachtrohres (6) münden, nachdem sie eine zwischen dem zweiten Rohr (5) und dem Schachtrohr (6) angeordnete ringförmige Dichtverbindung (9) durchquert haben, wobei eine Kaltwasserzirkulation in dem zweiten Ringraum (8) während der Stufe des Sauerstoffeinspritzens erfolgt, dass man während der ersten Stufe das inerte oder wenig oxidierende Gas in das erste mittige Rohr (4) einspritzt, dass man während der zweiten Stufe in das mittige Rohr (4) ein oxidierendes Gas einspritzt und nach und nach die Sauerstoffkonzentration dieses oxidierenden Gases steigert und in den ersten Ringraum (7) Reaktionswasser einspritzt, wobei die eingespritzten Reaktionsfliessmittel in die untertägige Schicht (3) durch regelmässig verteilte Perforationen (10), die in der Seitenwand des unteren Teils des Schachtrohres (6) angeordnet sind, eindringen, und dass man während der zweiten Stufe den Druck dort, wo die Reaktion in den sedimentären untertägigen Lagerstätten (3) stattfindet, kontrolliert, um eine Explosionsgefahr festzustellen, wobei das Einspritzen der Reaktionsfliessmittel unmittelbar angehalten wird, wenn eine Veränderung des Druckes entsprechend einer solchen Explosionsgefahr festgestellt wurde, und dass man in den Ringraum (7) ein Sicherheitsfliessmittel einspritzt, das man unter Stickstoff, Kohlendioxid und Überflutungswasser auswählt, wobei die Folge des Einspritzens der Fliessmittel gemäss den beiden obigen Stufen wieder aufgenommen wird, nachdem die Störung unter Kontrolle gebracht wurde.

2. Verfahren nach Anspruch 1, dadurch gekennzeichnet, dass man während der zweiten Stufe in einem ersten Stadium die Sauerstoffkonzentration des in das mittige Rohr (4) eingespritzten Gases in einem Verhältnis von etwa 1 % bis etwa 30% steigert und in einem zweiten Stadium die Sauerstoffkonzentration dieses Gases bis zu einem Maximalverhältnis zwischen 75% und 99,5% steigert.

3. Verfahren nach einem der Ansprüche 1 oder 2, dadurch gekennzeichnet, dass die Dauer der ersten Stufe einige Tage beträgt, die Dauer des ersten Stadiums der zweiten Stufe etwa 15 Tage beträgt und die Dauer des zweiten Stadiums der zweiten Stufe etwa 350 Tage bis 700 Tage beträgt.

4. Verfahren nach einem der Ansprüche 1 bis 3, dadurch gekennzeichnet, dass die Dauer des Einspritzens eines Sicherheitsfliessmittels in den ersten Ringraum (7) etwa 1 h beträgt.

5. Verfahren nach einem der Ansprüche 1 bis 4, dadurch gekennzeichnet, dass man das oxidierende Gas in das mittige Rohr mit einem Durchsatz von 1000 bis 10000 m³/h einspritzt.

6. Verfahren nach einem der Ansprüche 1 bis 5, dadurch gekennzeichnet, dass man das Wasser in den ersten Ringraum (7) mit einem Durchsatz von 10 11m³ des in das mittige Rohr (4) eingespritzten oxidierenden Gases einspritzt.

## Claims

1. A method for the oxidation of sedimentary subterranean formations (3), containing hydrocarbonaceous materials by injecting in a first step a gas inert or little oxidizing and in a second step a gas containing oxygen into at least one injection shaft (1) coming from the surface (2) and opening in said subterranean formation (3) to provoke the partial or total oxidation of said hydrocarbonaceous materials and the effluence thereof in the fluid state to at least one production shaft arranged in a distance from said injection shaft (1) and opening also in said subterranean formation, said injection shaft (1) consisting of a first central tube (4), a second tube (5) concentric with the first one and defining a first annular space (7) and a shaft tube (6) concentric with said second tube (5) and defining a second annular space (8) and extending deeper into the subterranean formation (3) than said first and second tubes, characterized in that the first and second tubes (4 and 5) open in the lower part of said shaft tube (6) after having crossed an annular sealing joint (9) arranged between the second tube (5) and the shaft tube (6), a circulation of cold water being established in the second annular space (8) during the step of injection of oxygen, that during the first step one injects the gas inert or little oxidizing in the first central tube (4), that during the second step one injects into said central tube (4) an oxidizing gas and increases progressively the concentration of oxygen of said oxidizing gas and injects into the first annular space (7) reaction water, the injected reaction fluids penetrating into the subterranean formation (3) through perforations (10) regularly distributed and arranged in the side wall of the lower part of the shaft tube (6), and that during the second step one controls the pressure where the reaction takes place within said sedimentary subterranean formations (3) to detect a danger of explosion, the injection of the reaction fluids being stopped immediately, when a variation of pressure corresponding to such a danger of explosion has been found, and in the annular space (7) a security fluid selected from the group hydrogen, carbon dioxide and flooding water is injected, the sequence of injection of fluids according to the two above steps being presumed after having controlled the incident.

2. Process according to claim 1, characterized in that during the second step in a first state one increases the concentration of oxygen of the gas injected into the central tube (4) in a proportion of about 1 % to about 30%, and in the second state one increases the concentration of oxygen of said gas up to a maximum proportion between 75% and 99.5%.

3. Process according to one of the claims 1 or 2, characterized in that the duration of the first step is some days, the duration of the first state of the second step is about 15 days and the duration of the second state of said second step is about 350 days to 700 days.

4. Process according to one of the claims 1 to 3, characterized in that the duration of injection of a fluid of security into the first annular space (7) is about 1 h.

5. Process according to one of the claims 1 to 4, characterized in that one injects the oxidizing gas into the central tube with a throughput of 1000 to 10000 m³_{/h}.

6. Process according to one of the claims 1 to 5, characterized in that one injects water into the first annular space (7) with a throughput of 10 11m³ of oxidizing gas injected into the central tube (4).
